# EUROPÄISCHE PATENTSCHRIFT

(11) **EP 0 370 437 B1**
(45) Veröffentlichungstag und Bekanntmachung des Hinweises auf die Patenterteilung: **16.02.1994**
(21) Anmeldenummer: 89121458.7
(22) Anmeldetag: 20.11.1989
(51) Int. Cl.: E05D 15/30, A47K 3/22

(54) **Tür oder Fenster**
Door or window
Porte ou fenêtre

(30) Priorität: 22.11.1988 DE 3839398
(43) Veröffentlichungstag der Anmeldung: 30.05.1990
(73) Patentinhaber: A. ARTWEGER GESELLSCHAFT m.b.H., A-4820 Bad Ischl (AT)
(72) Erfinder: Zehetner, Walther, A-5350 Strobl (AT); Jäger, Friedo, A-4820 Bad Ischl (AT)
(74) Vertreter: Fincke, Karl Theodor, Dipl.-Phys. Dr.

(56) Entgegenhaltungen:
- FR-A- 1 059 459
- FR-A- 2 553 464
- FR-A- 2 577 271
- GB-A- 2 182 702
- GB-A- 2 213 185

## Beschreibung

Die Erfindung betrifft eine Tür oder ein Fenster mit wenigstens einem Blatt, das an einander gegenüberliegenden Kanten über Schwenklager in Führungsschienen in einem Rahmen geführt ist, insbesondere Tür einer Duschkabine, wobei wenigstens ein Profil des Rahmens mit einem Blatt durch wenigstens einen Führungslenker einer solchen Länge verbunden ist, daß das Blatt in eine Offenstellung zu verschwenken ist, in der seine Fläche die Führungsschienen wenigstens annähernd rechtwinklig schneidet.

Eine Tür dieser Art für ein Transportfahrzeug ist nach der FR-A-2 577 271 bekannt.

Nach der GB-A-2 213 185 ist eine ähnliche Tür für eine Duschkabine bekannt. Von der Innenseite dieser Tür kann Wasser nach unten in den Raum vor der Duschkabine abfließen, wenn die Tür geöffnet ist.

Aufgabe der Erfindung ist es zu verhindern, daß bei Verwendung der Tür eingangs genannter Art für eine Duschkabine Wasser in den Raum vor der Duschkabine bei geöffneter Tür abfließt und auch bei geschlossener Tür kein Wasser nach außen dringen kann.

Zur Lösung dieser Aufgabe ist die Tür dadurch gekennzeichnet, daß an einer unteren Kante des Blatts eine flache Rinne angelenkt ist, die in Schließstellung - einen Zwischenraum zwischen der unteren Kante des Blatts und dem dieser unteren Kante zugewandten Rahmenschenkel überlappend - abgesenkt ist und die bei Übergang des Blatts in die Offenstellung und in der Offenstellung des Blatts durch eine Zwangsführung an dem Rahmen in eine im wesentlichen waagerechte Lage hochgeschwenkt wird.

Vorteilhafte Ausgestaltungen der Erfindung sind in den Unteransprüchen angegeben.

Die Erfindung wird im folgenden anhand von Ausführungsbeispielen unter Hinweis auf die beigefügten Zeichnungen erläutert:
- Fig. 1: zeigt eine erste Ausführungsform einer Tür im Querschnitt zum Öffnen und Schließen einer Duschkabine,
- Fig. 2: zeigt den Bereich II in Fig. 1 vergrößert,
- Fig. 3: zeigt einen Schnitt längs der Linie III-III in Fig. 1,
- Fig. 4: zeigt eine gemäß Fig. 3 anlenkbare Rinne,
- Fig. 5.: zeigt einen Schnitt längs der Linie V-V in Fig. 2,
Die Tür 2 nach den Fig. 1 bis 5 weist ein einziges Blatt 4 auf,das an einander gegenüberliegenden Kanten 6, 8 über Schwenklager 10, 12 in Führungsschienen 14, 16 in einem Rahmen 18 geführt ist und zum Öffnen und Schließen einer Duschkabine 20 vorgesehen ist.

Im vorliegenden Fall ist das Schwenklager 10 an einer U-Schiene 22 ausgebildet, die über die obere Kante 6 des Blatts 4 gesteckt ist und nach oben und innen weisende Schenkel 24 aufweist, zwischen denen eine nach oben ragende Schraube 26 mit einer Mutter 28 festsetzbar ist. Die Schraube ist in einen Rollenschlitten 30 eingeschraubt, an dem sich beidseitig hintereinander je zwei Rollen 32 befinden. Die Rollen 32 laufen über konvexe Führungen 34 in der Führungsschiene 14.

Entsprechend umfaßt die untere Kante 8 des Blatts 4 eine U-Schiene 40 mit nach unten und innen ragenden Schenkeln 42, zwischen denen mittels eines Kopfstücks 44 ein nach unten ragender Zapfen 46 festgesetzt ist, an dessen unterem Ende ein Schlitten 48 angebracht ist. Der Schlitten 48 greift mit einem nach oben gerichteten Ansatz 50 in ein Führungsprofil 52 der unteren Führungsschiene 16.

An der unteren Kante der U-Schiene 40 ist eine Rinne 54 angelenkt, die bei geschlossener Tür eine etwa vertikale Stellung einnimmt und den vertikalen Zwischenraum zwischen der U-Schiene 40 und der unteren Führungsschiene 16 abdeckt. Wird die Tür 2 geöffnet, so läuft die Rinne 54 auf die obere Begrenzungsfläche 56 der Führungsschiene 16 auf und wird dadurch annähernd waagerecht gestellt. Bei geöffneter Tür 2 fängt sie daher von dem Blatt 4 herabfließendes Wasser auf und lenkt es in den Innenraum der Duschkabine 20 um, weil ihr äußeres Ende mit einer Stirnwand 58 abgeschlossen ist. Beim Schließen der Tür fällt die Rinne wieder nach unten und entleert sich somit selbsttätig. In dem dargestellten Ausführungsbeispiel weist die Rinne 54 zu ihrer Anlenkung zwei Gelenkzapfen 60, 62 auf. Stattdessen kann aber auch ein durchgehendes Gelenk mit mehr Gelenkstellen vorgesehen sein. Die Rinne 54 kann aus Kunststoff bestehen und mit Schwenklagern an die untere Kante des Blatts 4 oder der U-Schiene 40 aufgesteckt werden. Statt der Zwangsführung der Rinne 54 durch Auflaufen auf die obere Begrenzungsfläche 56 der Führungsschiene 16 kann auch eine Seitenzwangsführung am nächstgelegenen vertikalen Schenkel 64 des Rahmens 18 vorgesehen sein.

Der Seitenschenkel 64 des Rahmens 18 ist mit dem Blatt 4 oben und unten durch je einen Führungslenker 66, 68 verbunden. Die Führungslenker 66, 68 haben eine solche Länge, daß das Blatt 4 in eine Offenstellung zu verschwenken ist, in der seine Fläche die Führungsschiene 14, 16 wenigstens annähernd rechtwinkling schneidet, wie mit Strichpunktlinien in Fig. 1 dargestellt. Die Anlenkstellen 70, 72 der Führungslenker 66, 68 sind nächst dem Seitenschenkel 64 durch einen Stab 74 miteinander verbunden. Zur Verbindung sind Schrauben 76, 78 vorgesehen, die in Kernlöcher 84, 86 des Stabs 74 eingeschraubt sind. Der Stab 74 durchsetzt ein an dem Seitenschenkel 64 angeformtes Schwenklagerrohr 88. Die Lagerung erfolgt über Buchsen 80, 82.

An dem Blatt 4 sind die Führungslenker 66, 68 nächst der Mittellinie des Blatts 4 angelenkt. Hierzu sind zwischen den Schenkeln 24 und 42 festsetzbare Klötze 90 vorgesehen, in die als Schwenkzapfen dienende Schrauben 92 eingeschraubt sind.

## Patentansprüche

1. Tür (2) oder Fenster mit wenigstens einem Blatt (4), das an einander gegenüberliegenden Kanten (6, 8) über Schwenklager (10, 12) in Führungsschienen (14, 16) in einem Rahmen (18) geführt ist, insbesondere Tür (2) einer Duschkabine (20), wobei wenigstens ein Profil (14; 16) des Rahmens (18) mit einem Blatt (4) durch wenigstens einen Führungslenker (66, 68) einer solchen Länge verbunden ist, daß das Blatt (4) in eine Offenstellung zu verschwenken ist, in der seine Fläche die Führungsschienen (14, 16) wenigstens annähernd rechtwinklig schneidet, dadurch gekennzeichnet, daß an einer unteren Kante (8) des Blatts (4) eine flache Rinne (54) angelenkt ist, die in Schließstellung - einen Zwischenraum zwischen der unteren Kante (8) des Blatts (4) und dem dieser unteren Kante (8) zugewandten Rahmenschenkel (16) überlappend - abgesenkt ist und die bei Übergang des Blatts (4) in die Offenstellung und in der Offenstellung des Blatts (4) durch eine Zwangsführung (56) an dem Rahmen (18) in eine im wesentlichen waagerechte Lage hochgeschwenkt wird.

2. Tür oder Fenster nach Anspruch 1, dadurch gekennzeichnet, daß zwei an den einander gegenüberliegenden Kanten (6, 8) angelenkte Führungslenker (66, 68) vorgesehen sind.

3. Tür oder Fenster nach Anspruch 2, dadurch gekennzeichnet, daß die Anlenkstellen (70, 72) der Führungslenker (66, 68) nächst dem Seitenschenkel (64) durch einen Stab (74) miteinander verbunden sind.

4. Tür oder Fenster nach Anspruch 3, dadurch gekennzeichnet, daß der Stab (74) ein Schwenklagerrohr (88) an den Seitenschenkel (64) durchsetzt.

5. Tür oder Fenster nach einem der vorhergehenden Ansprüche, dadurch gekennzeichnet, daß der wenigstens eine Führungslenker (66, 68) an dem Blatt (4) nächst dessen Mittellinie angelenkt ist.

6. Tür oder Fenster nach einem der vorhergehenden Ansprüche, dadurch gekennzeichnet, daß die Führungsschienen (14, 16) und die Schwenklager (10, 12) gleichartig ausgebildet sind.

## Claims

1. Door (2) or window having at least one panel or pane (4) which is guided, on opposing edges (6, 8), in guide rails (14, 16) in a frame (18), by means of pivot bearings (10, 12), more particularly the door (2) of a shower cubicle (20) wherein at least one section (14; 16) of the frame (18) is connected to a panel (4) by means of a guide member (66, 68) the length of which is such that the panel (4) is pivoted into an open position in which its surface intersects the guide rails (14, 16) at least substantially at right angles, characterised in that, hinged to a lower edge (8) of the panel (4) is a flat channel (54) which is lowered in the closed position - overlapping an interstice between the lower edge (8) of the panel (4) and the section (16) of frame facing this lower edge (8) - and, as the panel (4) moves into the open position and when the panel (4) is in the open position, this flat channel (54) is swung upwards into a substantially horizontal position by means of a positive guide (56) on the frame (18).

2. Door or window according to claim 1, characterised in that two guide members (66, 68) are provided, hinged to the opposing edges (6, 8).

3. Door or window according to claim 2, characterised in that the points of articulation (70, 72) of the guide members (66, 68) next to the side section (64) are joined together by a rod (74).

4. Door or window according to claim 3, characterised in That the rod (74) passes through a pivot bearing tube (88) on the side section (64).

5. Door or window according to one of the preceding claims, characterised in that the or each guide member (66, 68) is hinged to the panel (4) next to the centre line thereof.

6. Door or window according to one of the preceding claims, characterised in that the guide rails (14, 16) and the pivot bearings (10, 12) are of similar construction.

## Revendications

1. Porte (2) ou fenêtre présentant au moins un panneau (4) guidé sur des bords (6, 8) tournés à l'opposé l'un de l'autre, par l'intermédiaire de paliers de pivotement (10, 12), dans des glissières de guidage (14, 16) à l'intérieur d'un encadrement (18), en particulier porte (2) d'une cabine de douche (20) dans laquelle au moins un profilé (14 ; 16) de l'encadrement est relié, à un panneau (4), par au moins une biellette de guidage (66, 68) d'une longueur telle que ledit panneau (4) puisse être amené, par pivotement, à une position d'ouverture dans laquelle sa surface coupe les glissières de guidage (14, 16) au moins approximativement à angle droit, caractérisée par le fait qu'une rigole aplatie (54) est articulée sur un bord inférieur (8) du panneau (4), est abaissée en position de fermeture - en coiffant un espace intercalaire situé entre le bord inférieur (8) du panneau (4) et la branche (16) de l'encadrement qui est tournée vers ce bord inférieur (8) - et est relevée par pivotement jusqu'à une position essentiellement horizontale lors du passage du panneau (4) à la position d'ouverture, ainsi que dans la position d'ouverture dudit panneau (4), par l'intermédiaire d'un système de guidage forcé (56) rapporté sur l'encadrement (18).

2. Porte ou fenêtre selon la revendication 1, caractérisée par la présence de deux biellettes de guidage (66, 68) articulées sur les bords (6, 8) tournés à l'opposé l'un de l'autre.

3. Porte ou fenêtre selon la revendication 2, caractérisée par le fait que les zones d'articulation (70, 72) des biellettes de guidage (66, 68) sont reliées l'une à l'autre, à proximité de la branche latérale (64), par l'intermédiaire d'une broche (74).

4. Porte ou fenêtre selon la revendication 3, caractérisée par le fait que la broche (74) parcourt, de part en part, un tube (88) formant palier de pivotement et solidaire de la branche latérale (64).

5. Porte ou fenêtre selon l'une des revendications précédentes, caractérisée par le fait que la biellette de guidage (66, 68) prévue au minimum est articulée, sur le panneau (4), à proximité de la ligne médiane de ce dernier.

6. Porte ou fenêtre selon l'une des revendications précédentes, caractérisée par le fait que les glissières de guidage (14, 16) et les paliers de pivotement (10, 12) sont de réalisations de même type.
